# EUROPÄISCHE PATENTSCHRIFT

(11) **EP 3 656 918 B1**
(45) Veröffentlichungstag und Bekanntmachung des Hinweises auf die Patenterteilung: **18.08.2021**
(21) Anmeldenummer: 19020648.2
(22) Anmeldetag: 18.11.2019
(51) Int. Cl.: E01B 26/00, E04G 21/32

(54) **GLEISABSPERRVORRICHTUNG FÜR MOBILE GLEISSICHERUNGSANLAGE**
RAILWAY BARRIER DEVICE FOR MOBILE TRACK PROTECTION SYSTEM
DISPOSITIF DE BARRIÈRE DE RAIL POUR INSTALLATION MOBILE DE SÉCURISATION DE VOIES

(30) Priorität: 19.11.2018 DE 102018128994
(43) Veröffentlichungstag der Anmeldung: 27.05.2020
(73) Patentinhaber: WSO Warnsysteme und Sicherungstechnische Organisation Fahrweg GmbH, 14979 Grossbeeren (DE)
(72) Erfinder: Scherer, Axel, 31061 Alfeld / Leine (DE); Friedrichs, Reinhard, 39365 Wefensleben (DE)
(74) Vertreter: Patentanwälte Schuster, Müller & Partner mbB

(56) Entgegenhaltungen:
- WO-A1-2017/178459
- FR-A1- 3 062 667
- GB-A- 2 533 033
- US-A1- 2003 132 427
- US-A1- 2006 180 390

## Beschreibung

### Stand der Technik

Die Erfindung geht aus von einer Gleisabsperrvorrichtung für eine mobile Gleissicherungsanlage nach der Gattung des Oberbegriffs des Anspruchs 1.

Gleisabsperrvorrichtungen von mobilen Gleissicherungsanlagen dienen der Absicherung von Bauarbeiten an zwei- und mehrgleisigen Strecken bei laufendem Fahrbetrieb auf dem Betriebsgleis im Zeitraum der Bauarbeiten an dem parallel zum Betriebsgleis verlaufenden Arbeitsgleis, wobei die Gleisabsperrvorrichtung den sog. Regellichtraum des Betriebsgleises räumlich von dem Arbeitsbereich des Arbeitsgleises abgrenzt und an dem Schienenfuß des Betriebsgleises befestigt ist.

Herkömmliche Gleisabsperrvorrichtungen bestehen aus entlang des Betriebsgleises angeordneten, am Schienenfuß befestigte Pfosten sowie die Pfosten untereinander verbindenden Absperrholmen oder Absperrpanelen. Die Pfosten bestehen aus einem horizontalen oder leicht aufsteigenden, in der Regel senkrecht von der Schiene abstehenden Teil, das mit einer Schienenfußhalterung verbunden ist, und einem aufstrebenden Teil, häufig auch als Gestell bezeichnet, das eine oder mehrere Befestigungsvorrichtungen für die Absperrholme bzw. -panele aufweist. Die Schienenfußhalterung ist unter der Schiene des Betriebsgleises hindurchgeführt und an deren Schienenfuß befestigt. Häufig weist die Schienenfußhalterung auch eine Aufnahmevorrichtung für das vertikal aufstrebende Gestell auf (WO 95/34719 A1, DE 197 51 625 C2, DE 201 05 680 U1, DE 10 2014 008 184 A1, DE 10 2015 000 206 A1).

Die bekannten mobilen Gleisabsperrvorrichtungen weisen eine Höhe von ca. 0,80 m ab Schienenoberkante auf. Damit sichern sie lediglich den unteren Bereich des Regellichtraums eines fahrenden Zuges ab. Bei Arbeiten mit Großgeräten, wie z. B. Baggern oder Radladern ragen die Arbeitsgeräte, wie Greifkorb oder Radladerschaufel, in der Höhe über die Absperrungen hinaus, so dass eine Bewegung dieser Arbeitsgeräte in den Regellichtraum trotz sorgfältigen Arbeitens des Bedieners möglich ist. Aufgrund seiner immer in Richtung des jeweiligen Arbeitsgerätes, also längs zum Ausleger gerichteten Blickes, vermag er, wenn sich dieses in einer Arbeitshöhe oberhalb der o. g. Höhe der mobilen Gleisabsperrung befindet, bei den üblichen Arbeitsgeschwindigkeiten der Arbeitsgeräte letztendlich nicht mit absoluter Sicherheit abzuschätzen, ob sich dieses noch vor der Gleisabsperrung befindet oder bereits, wenn auch nur kurzzeitig, in den Regellichtraum hineinragt. Dies gefährdet den hinter der Gleisabsperrung ablaufenden Zugverkehr erheblich. Zudem verlangt die für die sachgerechte Ausführung der Arbeiten erforderliche Bedienung des Arbeitsgerätes bereits die vollständige Konzentration des Bedieners, so dass die Beachtung zusätzlicher Sicherheitsbelange durchaus zu einer Überforderung führen kann.

Somit besteht die Forderung, die bekannten mobilen Gleisabsperrvorrichtungen zu erhöhen. Hierzu ist ein Schienenverkehrssicherungszaun bekannt, der aus einer Metallrahmenkonstruktion besteht, die mittels einer Klemmeinrichtung fest mit dem Schienenfuß verbindbar ist. Die Metallrahmenkonstruktion besteht aus einem sich horizontal in Schienenhöhe erstreckenden Basisrohr mit Schwellenauflage und fixierbarer Steckeinrichtung und vertikal aufstrebenden Zaunträgern, die in das Basisrohr einsteckbar und in diesem mittels einer Klemmschraube fixierbar sind. Das Basisrohr ist in ein Führungsrohr, das mittels einer auf dieses aufgeschweißten Metallbasisplatte durch eine Klemmeinrichtung mit dem Schienenfuß fest verbindbar ist, einschiebbar. Die Zaunträger sind mit Hängevorrichtungen versehen, in die zwei aus Lochgittern bestehende Zaunfelder übereinander eingehängt werden (DE 94 11 172 U1).

Der Nachteil dieser hohen Gleisabsperrvorrichtung besteht darin, dass das Führungsrohr eine hinsichtlich der Montage und Demontage des Schienenverkehrssicherungszauns sehr aufwändige Klemmeinrichtung zur Verbindung mit dem Schienenfuß aufweist, die weit hinter dem bei mobilen Gleissicherungsanlagen bereits praktizierten, fortgeschrittenen Stand der Technik zurückbleibt. Zudem ist die rechtwinklige Verbindung der Zaunträger mit dem horizontalen Basisrohr durch die höheren vertikalen Zaunfelder einer hohen Biegebelastung ausgesetzt und muss daher dementsprechend massiv ausgebildet werden, wodurch dieses Teil des Verkehrssicherungszauns somit ein erhöhtes Gewicht aufweist und dadurch schwerer handhabbar ist. Ein weiterer wesentlicher Nachteil besteht darin, dass die Hängevorrichtungen der Zaunträger keine ausreichend sichere Befestigung der Zaunfelder ermöglicht. Durch versehentlichen Kontakt der Arbeitsgeräte mit einem Zaunfeld kann dieses aus der Hängevorrichtung herausgerissen werden.

Somit besteht die Aufgabe der Erfindung darin, die bekannten, einen fortgeschrittenen Stand der Technik aufweisenden mobilen Gleisabsperrvorrichtungen so zu verändern, dass ihr Schutz in einer deutlich größeren vertikalen Ausdehnung des Regellichtraums als die o. g. 0,80 m ab Schienenoberkante wirksam wird. Dabei muss sowohl die Sicherheit der Befestigung der zur Vergrößerung der wirksamen Höhe der mobilen Gleisabsperrung verwendeten Mittel gewährleistet sein als auch die durch diese Erhöhung auftretende erhöhte Biegebeanspruchung von der Grundkonstruktion der Gleisabsperrung aufgenommen werden, ohne diese im Aufbau und in ihrer Handhabung wesentlich zu verändern und auch ohne das Gewicht der Einzelteile merklich zu erhöhen.

### Die Erfindung und ihre Vorteile

Erfindungsgemäß wird die Aufgabe durch die Merkmale des Anspruchs 1 gelöst. Die erfindungsgemäße hohe Gleisabsperrvorrichtung einer mobilen Gleissicherungsanlage ermöglicht es, die Haltekonsolen herkömmlicher, eine Höhe von ca. 0,80 m ab Schienenoberkante aufweisende Gleisabsperrvorrichtungen auf einfache Weise zu verlängern und mit herkömmlichen Absperrmitteln so zu versehen, dass sie gegen Herabfallen durch eine unbeabsichtigte Berührung durch Arbeitsgeräte gesichert sind.

Das wird erfindungsgemäß dadurch erreicht, dass an dem freien Ende der Haltekonsolen der Gleisabsperrvorrichtung Mittel zur Verbindung mit einer vertikalen Verlängerung vorgesehen sind. An diesen vertikalen Verlängerungen ist mindestens eine Befestigung zur Aufnahme mindestens eines zusätzlichen Absperrmittels angeordnet. Dieses mindestens eine zusätzliche Absperrmittel ist durch mindestens eine Sicherungsleiste an den vertikalen Verlängerungen selbst und an der die vertikale Verlängerung aufnehmenden Haltekonsole gesichert. Dadurch sichert die Sicherungsleiste auch die Verbindung der Verlängerung mit der Haltekonsole, insbesondere mit dem Pfosten der Haltekonsole.

Nach einer vorteilhaften Ausgestaltung der Erfindung sind der aufstrebende Pfosten der Haltekonsole und die vertikale Verlängerung einteilig ausgebildet und dieses eine Teil mit seinem unteren Ende an dem freien Ende der Haltekonsole befestigt. In dem Fall ist die mindestens eine Sicherungsleiste mit ihrem unteren Ende an dem freien Ende der Haltekonsole arretiert. Der aufstrebende Pfosten der Haltekonsole ist somit einteilig mit der vertikalen Verlängerung ausgebildet. Das ist dann von Vorteil, wenn die aus Träger und aufstrebendem Pfosten bestehende Haltekonsole im Bereich des Übergangs von dem von der Schiene abstrebenden Träger in den vertikalen Bereich des aufstrebenden Pfostens geteilt ist. Dann nämlich können die aufstrebenden Pfosten, die in der Regel konstruktiv leichter ausgebildet sind als die mit dem Schienenfuß verbundenen Träger, gleich in der erforderlichen Gesamthöhe bereitgestellt werden.

Wenn demgegenüber die Haltekonsolen einteilig ausgebildet sind, ist das freie, obere Ende des Pfostens mit einer Steckverbindung versehen, auf die die vertikale Verlängerung aufsteckbar ist.

Nach einer anderweitigen vorteilhaften Ausgestaltung der Erfindung reicht die Sicherungsleiste für das mindestens eine zusätzliche Absperrmittel von dessen mindestens einen, an der vertikalen Verlängerung angeordneten Befestigung bis hinunter zu der Haltekonsole. Eine durchgehende Sicherungsleiste erhöht die Stabilität des Absperrfeldes und ist zudem schneller eingehangen als zwei oder mehrere Sicherungsleisten.

Nach einer zusätzlichen vorteilhaften Ausgestaltung der Erfindung besteht das an den vertikalen Verlängerungen befestigte zusätzliche Absperrmittel aus einem Absperrgitter, beispielsweise aus einer Doppelstabmatte. Derartige gitterartige Absperrmittel sind sehr robust, witterungsbeständig und lassen sich auf einfache Weise in an den vertikalen Verlängerungen angeordneten Haken oder ähnliche Befestigungsmittel einhängen. Die ein vertikales Feld bildenden Absperrmittel können ebenso wie die Sicherungsleiste einteilig ausgeführt sein.

Als Befestigung für das mindestens eine Absperrmittel an den vertikalen Verlängerungen können Haken, Schrauben oder Bolzen mit einem Bund verwendet werden, die nach dem Einhängen ein Herunterrutschen der Absperrmittel verhindern.

Zur sicheren Befestigung der Sicherungsleisten auf den an den vertikalen Verlängerungen angeordnete Haken, Schrauben oder Bolzen eignen sich besonders gut Schlüssellochbohrungen.

Nach einer besonders vorteilhaften Ausgestaltung der Erfindung ist die Verbindung der vertikalen Verlängerung mit der Haltekonsole durch ein in deren Verbindungbereich quer durch beide Teile hindurchgestecktes Arretierungsmittel gesichert. An diesem Arretierungsmittel ist auch die Sicherungsleiste mit ihrem unteren Ende einhängbar.

Eine ebenfalls vorteilhafte Sicherung der vertikalen Verlängerung an der Haltekonsole besteht darin, die Sicherungsleiste an ihrem unteren Ende mit einem sich in Richtung der Haltekonsole erstreckenden Steg und in etwa gleicher Höhe die Haltekonsole mit einem sich in Richtung der Sicherungsleiste erstreckenden Steg zu versehen. Beide Stege weisen eine sich im überlappten Montagezustand axial fluchtende Bohrung auf, durch die ein Sicherungselement hindurch steckbar ist.

Nach einer anderweitigen vorteilhaften Ausgestaltung der Erfindung bestehen die Haltekonsolen aus einer Rahmenkonstruktion, bei der die mit der Schienenfußhalterung verbundenen Träger und/oder aufstrebenden Pfosten in einer vertikalen Ebene über Verbindungsstege fest miteinander verbunden sind. Dadurch erhöht sich die Stabilität der Haltekonsolen.

Weitere Vorteile und vorteilhafte Ausgestaltungen der Erfindung sind der nachfolgenden Beschreibung, den Ansprüchen und den Zeichnungen entnehmbar.

### Zeichnung

Ein bevorzugtes Ausführungsbeispiel des erfindungsgemäßen Gegenstandes ist in den Zeichnungen dargestellt und wird im Folgenden näher erläutert. Es zeigen
- Fig. 1: eine räumliche Darstellung der Anordnung eines Feldes der erfindungsgemäßen Vorrichtung einer hohen mobilen Gleissicherungsanlage,
- Fig. 2: eine Seitenansicht der Vorrichtung aus Fig. 1 mit angedeutetem Lichtraumprofil,
- Fig. 3: die Einzelheit X der Verlängerung aus Fig. 2 und
- Fig. 4: die Einzelheit Y aus Fig. 3 des Bereichs der Verbindung der vertikalen Verlängerung mit dem Pfosten der Haltekonsole.

### Beschreibung des Ausführungsbeispiels

Fig. 1 zeigt schematisch ein Betriebsgleis 1 mit zwei Schienen 2, wobei an der dem Betrachter zugewandten Schiene 2 eine Einheit der erfindungsgemäßen Vorrichtung einer hohen mobilen Gleissicherungsanlage angeordnet ist. Der Betrachter befindet sich quasi auf dem parallel zum Betriebsgleis 1 verlaufenden, hier nicht dargestellten Arbeitsgleis vor der Gleissicherungsanlage, die sich entlang des Betriebsgleises erstreckt und am Arbeitsgleis arbeitende Personen vor dem auf dem Betriebsgleis laufenden Bahnverkehr schützt. Fig. 2 zeigt die erfindungsgemäße Vorrichtung in einer Seitenansicht, wobei in dieser Darstellung auch das Lichtraumprofil 3 eines hier nicht dargestellten, auf dem Betriebsgleis 1 fahrenden Zuges angedeutet ist, das bei jedem Gleis für Schienenfahrzeuge freizuhalten ist, d. h. nicht bebaut und auch nicht mit Absperreinrichtungen versehen werden darf.

Eine Einheit einer solchen mobilen Gleissicherungsanlage weist in bekannter Weise eine am Schienenfuß der Schiene 2 mittels einer Schienenfußhalterung 4 befestigtes Haltekonsole 5 auf, die wiederum aus einem von der Schiene 2 wegragenden Träger 6 und einem mit dieser verbundenen vertikal aufstrebenden Pfosten 7 besteht, an dem horizontal und parallel zum Betriebsgleis 1 verlaufende Absperrmittel, im vorliegenden Beispiel Planken 8, befestigt sind. Im vorliegenden Beispiel ist die Haltekonsole 5 als Rahmenkonstruktion ausgeführt, bei der jeweils zwei Träger 6 übereinander und zwei aufstrebende Pfosten 7 in derselben Ebene hintereinander angeordnet sind. Die Träger 6 und die aufstrebenden Pfosten 7 sind jeweils über Verbindungsstege 9 miteinander verbunden.

Um gemäß der Aufgabe der Erfindung nunmehr auch den oberhalb der Haltekonsole 5 befindlichen Bereich des Lichtraumprofils 3 abzusichern, sind auf die aufstrebenden Pfosten 7 der Haltekonsole 5 vertikale Verlängerungen 10 aufgesteckt. Eine mögliche Steckverbindung 11 ist in Fig. 4 im Detail Y aus Fig. 3 dargestellt. An den vertikalen Verlängerungen 10 sind drei Haken 12 untereinander angeordnet, auf die ein zusätzliches Absperrmittel, im vorliegenden Beispiel eine Doppelstabmatte 13, gehängt ist. Zur Sicherung derselben gegen ein Aushängen, beispielsweise durch eine versehentliche Berührung des Arbeitsgerätes einer Arbeitsmaschine, ist auf die Haken 12 noch eine Sicherungsleiste 14 aufgehängt, die zudem mit ihrem unteren Ende an der Haltekonsole 5 gesichert ist. Fig. 3 zeigt die an die vertikalen Verlängerungen 10 angehängte Doppelstabmatte 13 mit Sicherungsleiste 14 in der Seitenansicht als Detail X aus Fig. 2 vergrößert. Hier sind auch die drei Haken 12, an denen die Doppelstabmatte 13 mit den Sicherungsleisten 14 angehängt ist, erkennbar. Der unterste dieser drei Haken 12 ist in der vergrößerten Detaildarstellung Y der Fig. 4 genauer dargestellt. Hier ist auch erkennbar, dass die Innenkante des vertikalen Schenkels der Haken 12 abgerundet ist, um das Einrasten der Doppelstabmatte 13 und der Sicherungsleisten 14 zu erleichtern.

Eine mögliche Sicherung des unteren Endes der Sicherungsleiste 14 an der Haltekonsole 5 ist in Fig. 4 gezeigt. Hierzu ist an dem unteren Ende der Sicherungsleiste 14 sowie in gleicher Höhe an dem oberen Ende des aufstrebenden Pfostens 7 der Haltekonsole 5 in der durch die Sicherungsleiste 14 und den aufstrebenden Pfosten 7 gebildeten vertikalen Ebene jeweils ein Steg 15, 16 mit einer Bohrung 17 angeordnet. Im montierten Zustand überlappen sich die beiden Stege 15, 16 und werden durch einen hier nicht dargestellten Bolzen oder Splint gesichert. Dadurch können weder die Sicherungsleisten 14 von den Haken 12 noch die vertikalen Verlängerungen 10 von den aufstrebenden Pfosten 7 abgehoben werden. Um im rauen Baustellenbetrieb die Bolzen oder Splinte ungehindert einstecken zu können, sind die Bohrungen 17 jeweils als mit ihren Längsachsen 90° zueinander versetzte Langlöcher ausgeführt.

Alle hier dargestellten Merkmale können sowohl einzeln als auch in beliebiger Kombination miteinander erfindungswesentlich sein.

### Bezugszahlenliste

- 1: Betriebsgleis
- 2: Schiene
- 3: Lichtraumprofil
- 4: Schienenfußhalterung
- 5: Haltekonsole
- 6: Träger
- 7: Aufstrebender Pfosten
- 8: Planke
- 9: Verbindungssteg
- 10: Vertikale Verlängerung
- 11: Steckverbindung
- 12: Haken
- 13: Doppelstabmatte
- 14: Sicherungsleiste
- 15: Steg der Sicherungsleiste 13
- 16: Steg des aufstrebenden Pfostens 7
- 17: Bohrung

## Patentansprüche

1. Gleisabsperrvorrichtung für mobile Gleissicherungsanlage von mehrgleisigen Bahnstrecken, die das am Arbeitsgleis der Bahnstrecke arbeitende Personal vor dem auf dem Betriebsgleis (1) rollenden Bahnverkehr sichert, indem sie das dem Betriebsgleis (1) der Bahnstrecke zuordenbare Lichtraumprofil (3) auf der dem Arbeitsgleis zugewandten Seite umgrenzt und wobei die Gleisabsperrvorrichtung mindestens zwei längs des Betriebsgleises (1) zueinander beabstandete Haltekonsolen (5) sowie jeweils eine vertikale Verlängerung (10) aufweist, und die Haltekonsolen (5) jeweils aus einem Träger (6) und einem von dessen freiem Ende aus aufstrebenden Pfosten (7) bestehen, wobei der Träger (6) im installierten Zustand der Gleisabsperrvorrichtung mittels einer Schienenfußhalterung (4) am Schienenfuß einer Schiene (2) des Betriebsgleises (1) von der Schiene (2) wegragend befestigt ist und an dem aufstrebenden Pfosten (7) mindestens ein längs zu dem Betriebsgleis (1) verlaufendes Absperrmittel (8) befestigt ist,
wobei an dem freien Ende der Haltekonsolen (5) Mittel zur Verbindung mit der vertikalen Verlängerung (10) vorgesehen sind, dass an dieser vertikalen Verlängerung (10) mindestens eine Befestigung (12) zur Aufnahme mindestens eines zusätzlichen Absperrmittels (13) angeordnet ist und dass dieses mindestens eine zusätzliche Absperrmittel (13) durch mindestens eine an der vertikalen Verlängerung (10) selbst und an der die vertikale Verlängerung (10) aufnehmenden Haltekonsole (5) befestigte Sicherungsleiste (14) gesichert ist.

2. Vorrichtung nach Anspruch 1,
**dadurch gekennzeichnet,**
**dass** der aufstrebende Pfosten (7) der Haltekonsole (5) und die vertikale Verlängerung (10) einteilig ausgebildet sind und dieses eine Teil mit seinem unteren Ende an dem freien Ende der Haltekonsole (5) befestigt und die Sicherungsleiste (14) an dem freien Ende der Haltekonsole (5) arretiert ist.

3. Vorrichtung nach Anspruch 1,
**dadurch gekennzeichnet,**
**dass** die vertikale Verlängerung (10) auf den aufstrebenden Pfosten (7) der Haltekonsole (5) aufsetzbar ist und der aufstrebende Pfosten (7) zu diesem Zweck als Mittel zur Verbindung mit der vertikalen Verlängerung (10) an seinem oberen Ende eine Steckverbindung (11) aufweist.

4. Vorrichtung nach Anspruch 1, 2 oder 3,
**dadurch gekennzeichnet,**
**dass** die Sicherungsleisten (14) für das mindestens eine zusätzliche Absperrmittel (13) von dessen mindestens einen, an der vertikalen Verlängerung (10) angeordneten Befestigung (12) bis hinunter zu der Haltekonsole (5) reichen.

5. Vorrichtung nach Anspruch 1,
**dadurch gekennzeichnet,**
**dass** das an den vertikalen Verlängerungen (10) befestigte zusätzliche Absperrmittel aus einem Absperrgitter, beispielsweise aus einer Doppelstabmatte (13), besteht.

6. Vorrichtung nach Anspruch 1 oder 5,
**dadurch gekennzeichnet,**
**dass** die an dem aufstrebenden Pfosten (7) angeordneten Absperrmittel (8) und die an den Verlängerungen (10) angeordneten zusätzlichen Absperrmittel (13) einteilig ausgeführt sind.

7. Vorrichtung nach Anspruch 1,
**dadurch gekennzeichnet,**
**dass** die an den vertikalen Verlängerungen (10) zur Aufnahme des mindestens einen zusätzlichen Absperrmittels (13) angeordnete mindestens eine Befestigung aus einem Haken (12) oder einer Schraube oder einem Bolzen mit Bund besteht, auf den oder die das mindestens eine zusätzliche Absperrmittel (13) einhängbar ist.

8. Vorrichtung nach einem der Ansprüche 1, 3, 4 oder 7
**dadurch gekennzeichnet,**
**dass** zur Sicherung der zusätzlichen Absperrmittel (13) an den vertikalen Verlängerungen (10) und den Haltekonsolen (5) die Sicherungsleisten (14) Schlüssellochbohrungen aufweisen, mit denen sie in die mindestens eine an den vertikalen Verlängerungen (14) angeordnete Befestigung (15) für das mindestens eine zusätzliche Absperrmittel (13) sowie in ein an dem freien Ende der Haltekonsole (5) angeordnetes Befestigungsteil einhängbar sind.

9. Vorrichtung nach einem der Ansprüche 1, 3, 4, 7 oder 8,
**dadurch gekennzeichnet,**
**dass** die Verbindung der vertikalen Verlängerung (10) mit der Haltekonsole (5) durch ein im Verbindungbereich quer durch beide Teile hindurchgestecktes Arretierungsmittel gesichert ist und an diesem Arretierungsmittel auch die Sicherungsleiste (14) mit ihrem unteren Ende einhängbar ist.

10. Vorrichtung nach einem der Ansprüche 1 bis 8,
**dadurch gekennzeichnet,**
**dass** die Sicherungsleiste (14) an ihrem unteren Ende einen sich in Richtung der Haltekonsole (5) erstreckenden Steg (15) und in etwa gleicher Höhe die Haltekonsole (5) einen sich in Richtung der Sicherungsleiste (14) erstreckenden Steg (16) aufweist, beide Stege (15, 16) mit einer sich im überlappten Montagezustand axial fluchtenden Bohrung (17) versehen sind, durch die zur Sicherung der Sicherungsleiste (14) an der Haltekonsole (5) ein Sicherungselement hindurch steckbar ist.

11. Vorrichtung nach einem der Ansprüche 1 bis 10,
**dadurch gekennzeichnet,**
**dass** die Haltekonsolen (5) aus einer Rahmenkonstruktion bestehen, bei der die mit der Schienenfußhalterung (4) verbundenen Träger (6) und/oder aufstrebenden Pfosten (7) in einer vertikalen Ebene über Verbindungsstege (9) fest miteinander verbunden sind.

## Claims

1. A track barrier device for mobile track safety systems of multi-track railway lines, which protects the personnel working on the work track of the railway line from rail traffic rolling on the operational track (1) in that it encloses the structure gauge (3) assignable to the operational track (1) of the railway line on the side facing the work track, wherein the track barrier device has at least two holding consoles (5) that are spaced apart from one another along the operational track (1), as well as a respective vertical extension (10), and the holding consoles (5) respectively consist of a carrier (6) and a post (7) ascending from the free end thereof, wherein the carrier (6) is in the installed state of the track barrier device mounted on the rail base of a rail (2) of the operational track (1) by means of a rail base mounting (4) so as to project away from the rail (2) and at least one barrier means (8) extending along the operational track (1) is mounted on the ascending post (7),
wherein means for producing a connection with the vertical extension (10) are provided on the free end of the holding consoles (5), wherein at least one mounting (12) for receiving at least one additional barrier means (13) is arranged on this vertical extension (10), and wherein this at least one additional barrier means (13) is secured by means of at least one safety rail (14) that is mounted on the vertical extension (10) itself and on the holding console (5) receiving the vertical extension (10).

2. The device according to claim 1,
**characterized in**
**that** the ascending post (7) of the holding console (5) and the vertical extension (10) are realized in the form of one part, and in that this one part is with its lower end mounted on the free end of the holding console (5) and the safety rail (14) is locked on the free end of the holding console (5).

3. The device according to claim 1,
**characterized in**
**that** the vertical extension (10) can be attached to the ascending post (7) of the holding console (5), and in that the ascending post (7) has for this purpose on its upper end means for producing a connection with the vertical extension (10) in the form of a plug-type connection (11).

4. The device according to claim 1, 2 or 3,
**characterized in**
**that** the safety rails (14) for the at least one additional barrier means (13) extend downward from its at least one mounting (12) arranged on the vertical extension (10) up to the holding console (5).

5. The device according to claim 1,
**characterized in**
**that** the additional barrier means mounted on the vertical extensions (10) consists of a barrier lattice, e.g. of a double bar matting (13).

6. The device according to claim 1 or 5,
**characterized in**
**that** the barrier means (8) arranged on the ascending post (7) and the additional barrier means (13) arranged on the extensions (10) are realized in the form of one part.

7. The device according to claim 1,
**characterized in**
**that** the at least one mounting arranged on the vertical extensions (10) for receiving the at least one additional barrier means (13) consists of a hook (12) or a screw or a bolt with collar, on which the at least one additional barrier means (13) can be mounted.

8. The device according to one of claims 1, 3, 4 or 7,
**characterized in**
**that** the safety rails (14) have keyhole bores for securing the additional barrier means (13) on the vertical extensions (10) and the holding consoles (5), wherein said safety rails can be mounted in the at least one mounting (15) for the at least one additional barrier means (13) arranged on the vertical extensions (14), as well as in a mounting part arranged on the free end of the holding console (5), by means of said keyhole bores.

9. The device according to one of claims 1, 3, 4, 7 or 8
**characterized in**
**that** the connection between the vertical extension (10) and the holding console (5) is secured with a locking means, which is transversely inserted through both parts in the connecting region, and in that the safety rail (14) can also be mounted on this locking means with its lower end.

10. The device according to one of claims 1 to 8,
**characterized in**
**that** the safety rail (14) has on its lower end a web (15) extending in the direction of the holding console (5) and the holding console (5) has at approximately the same height a web (16) extending in the direction of the safety rail (14), wherein both webs (15, 16) are provided with a bore (17), and wherein these bores are axially aligned in the overlapping installed state and a securing element can be inserted through said bores in order to secure the safety rail (14) on the holding console (5).

11. The device according to one of claims 1 to 10,
**characterized in**
**that** the holding consoles (5) consist of a frame construction, in which the carriers (6) connected to the rail base mounting (4) and/or the ascending posts (7) are rigidly connected to one another in a vertical plane by means of connecting webs (9).

## Revendications

1. Dispositif de verrouillage de voie pour systèmes mobiles de sécurité de voie sur des lignes ferroviaires multivoies, qui sécurise le personnel travaillant sur la voie de travail de la ligne ferroviaire du trafic ferroviaire roulant sur la voie d'exploitation (1) en délimitant le profil de dégagement (3) qui peut être affecté à la voie d'exploitation (1) de la voie ferrée du côté tourné vers la voie d'exploitation et dans lequel le dispositif de blocage de voie comporte au moins deux étriers de maintien (5) espacés l'un de l'autre le long de la voie d'exploitation (1) et un prolongement verticale (10) chacun, et les supports de maintien (5) se composent chacun d'un support (6) et d'un montant s'élevant à partir de son extrémité libre (7), moyennant quoi le support (6) à l'état monté du dispositif de fermeture de voie est fixé au pied de rail d'un rail (2) de la voie d'exploitation (1) dépassant du rail (2) au moyen d'un support de pied de rail (4) et au moins un moyen de blocage (8) longeant la voie d'exploitation (1) est fixé au montant vertical (7),
des moyens de raccordement au prolongement vertical (10) étant prévus à l'extrémité libre des étriers de maintien (5) de sorte qu'au moins une fixation (12) pour recevoir au moins un moyen d'obturation supplémentaire (13) soit disposée sur cette extension verticale (10) et que cet au moins un moyen d'obturation supplémentaire (13) soit fixé par au moins une bande de fixation (14) fixée sur le prolongement vertical (10) elle-même et sur l'étrier de maintien (5) qui reçoit le prolongement vertical (10).

2. Dispositif selon la revendication 1, **caractérisé en ce que** le montant vertical (7) de l'étrier de maintien (5) et le prolongement vertical (10) sont réalisés en un seul tenant et cette partie est fixée par son extrémité inférieure à l'extrémité libre de l'étrier de maintien (5) et la bande de fixation (14) est verrouillée à l'extrémité libre de l'étrier de maintien (5).

3. Dispositif selon la revendication 1, **caractérisé en ce que** le prolongement vertical (10) peut être placé sur le montant vertical (7) de l'étrier de maintien (5) et le montant vertical (7) à cet effet présente comme moyen de raccordement au prolongement vertical (10) un connecteur enfichable (11) à son extrémité supérieure.

4. Dispositif selon la revendication 1, 2 ou 3, **caractérisé en ce que** les bandes de fixation (14) d'au moins un moyen d'obturation supplémentaire (13) d'au moins une fixation (12) disposée sur le prolongement vertical (10) s'étendent jusqu'à l'arrière de étrier de maintien (5).

5. Dispositif selon la revendication 1, **caractérisé en ce que** le moyen d'obturation supplémentaire fixé aux prolongements verticaux (10) consiste en une grille d'obturation, constituée par exemple d'un tapis à doubles barreaux(13).

6. Dispositif selon la revendication 1 ou 5, **caractérisé en ce que** les moyens d'obturation (8) disposés sur le montant vertical (7) et les moyens d'obturation supplémentaires (13) disposés sur les prolongements (10) sont réalisés en un seul tenant.

7. Dispositif selon la revendication 1, **caractérisé en ce que** au moins une fixation qui est disposée sur le ou sur les prolongements verticaux (10) pour recevoir au moins un moyen d'obturation supplémentaire (13) est constituée d'un crochet (12) ou d'une vis ou d'un boulon à collerette, auquel au moins un moyen d'obturation supplémentaire (13) peut être suspendu.

8. Dispositif selon une des revendications 1, 3, 4 ou 7, **caractérisé en ce que** pour fixer les moyens d'obturation supplémentaires (13) sur les prolongements verticaux (10) et les étriers de maintien (5), les bandes de fixation (14) présentent des trous de serrure, avec lesquels ils peuvent être suspendus sur la fixation (15) disposée sur les prolongements verticaux (14) destinée à au moins un moyen d'obturation supplémentaire (13) ainsi que dans une pièce de fixation disposée à l'extrémité libre de l'étrier de maintien (5).

9. Dispositif selon une des revendications 1, 3, 4, 7 ou 8, **caractérisé en ce que** la liaison du prolongement vertical (10) avec l'étrier de maintien (5) est assurée par un moyen de verrouillage inséré transversalement à travers les deux pièces dans le zone de raccordement et sur ce moyen de verrouillage, la bande de fixation (14) peut être suspendue par son extrémité inférieure.

10. Dispositif selon une des revendications 1 à 8, **caractérisé en ce que** la bande de fixation (14) présente à son extrémité inférieure une nervure (15) s'étendant en direction de l'étrier de maintien (5) et de l'étrier de maintien (5) approximativement à la même hauteur présente une nervure (16) s'étendant en direction de la bande de fixation (14), les deux nervures (15, 16) sont pourvues d'un alésage (17) qui est aligné axialement à l'état de montage superposé, à travers lequel pour fixer la bande de fixation (14) à l'étrier de fixation (5) un élément de fixation peut être inséré.

11. Dispositif selon une des revendications 1 à 10, **caractérisé en ce que** les étriers de maintien (5) sont constitués d'une construction de châssis, dans laquelle les supports (6) reliés au support de pied de rail (4) et/ou aux montants verticaux (7) dans un plan vertical via les nervures de liaison (9) sont solidement reliées les unes aux autres.
